# EUROPÄISCHE PATENTSCHRIFT

(11) **EP 0 155 543 B1**
(45) Veröffentlichungstag und Bekanntmachung des Hinweises auf die Patenterteilung: **10.07.1991**
(21) Anmeldenummer: 85102027.1
(22) Anmeldetag: 23.02.1985
(51) Int. Cl.: E05C 9/04, E05B 5/02, E05B 13/00

(54) **Verschluss für Schaltschranktüren und dgl.**
Closure for control box doors and the like
Fermeture pour portes d'armoire de commande et similaires

(30) Priorität: 02.03.1984 DE 3407700
(43) Veröffentlichungstag der Anmeldung: 25.09.1985
(73) Patentinhaber: Rittal-Werk Rudolf Loh GmbH & Co. KG, 35745 Herborn (DE)
(72) Erfinder: Debus, Jürgen, D-6344 Dietzhölztal 1 (DE); Zachrei, Jürgen, D-6341 Dillenburg 8 (DE); Bütergerds, Helmut, D-6345 Eschenburg 1 (DE); Wetzel, Manfred, D-6344 Ewersbach (DE)
(74) Vertreter: Vogel, Georg

(56) Entgegenhaltungen:
- DE-A- 2 803 805
- DE-A- 2 813 677
- DE-U- 7 014 950
- DE-U- 8 032 588
- DE-U- 8 406 481
- US-A- 2 514 317
- US-A- 3 745 796

## Beschreibung

Die Erfindung betrifft einen Verschluß für Schaltschranktüren und dgl. mit einer auf das Türblatt aufsetzbaren Schloßplatte, die eine vorderseitige Mulde zur versenkten Aufnahme eines Handhebels aufweist, bei dem der Handhebel an einer das Türblatt und die Schloßplatte durchdringenden Betätigungswelle für das Stellglied des Verschlusses senkrecht zu dessen Drehachse schwenkbar gelagert ist, bei dem der Handhebel mittels eines Schlosses in der Mulde arretier- und freigebbar ist, bei dem das Schloß das Türblatt in einem weiteren Durchbruch durchdringt und der Handhebel an der Betätigungswelle abgestützt und mittels einer Druckfeder aus der Mulde ausschwenkbar ist und bei dem das Schloß ein Halteelement steuert, das in der Schließstellung des Schlosses den Handhebel in der Mulde festhält und in der Öffnungsstellung des Schlosses zum Ausschwenken durch die Druckfeder freigibt.

Ein Verschluß dieser Art ist durch DE-U 70 14 950 bekannt. Dabei ist das Zylinderschloß im Bereich des freien Endes in den Handhebel eingebaut. Der Handhebel wird bei der Öffnungsstellung des Zylinderschlosses durch die Druckfeder so weit aus der Mulde ausgeschwenkt, daß er gefaßt und verdreht werden kann. Das im Handhebelende eingebaute Zylinderschloß erschwert dabei die Betätigung, da das Zylinderschloß ein gutes Erfassen und Greifen des Handhebels verhindert. Dies ist insbesondere dann ein großer Nachteil, wenn über den Handhebel große Drehmomente auf die Betätigungswelle des Verschlusses übertragen werden müssen. Diese Ausgestaltung des Verschlusses führt außerdem zu erheblichen Schwierigkeiten beim Abdichten, wie das DE-U 80 32 588 zeigt.

Es sind auch Verschlüsse bekannt, bei denen das Zylinderschloß vom Handhebel getrennt ist und als Zusatzteil neben dem Handhebel mit der zugehörigen Platte am Türblatt befestigt wird, wie die DE-PS 28 13 677 zeigt. Dieser Verschluß hat eine beachtliche Bauhöhe, steht daher weit an dem Türblatt ab und bildet eine dauernde Gefahrenstelle.

Es ist Aufgabe der Erfindung, einen Verschluß der eingangs erwähnten Art zu schaffen, bei dem ein gut faßbarer Handhebel verwendet werden kann und bei dem dennoch die Arretierung und die Freigabe des Handhebels durch das Schloß gesteuert werden kann.

Diese Aufgabe wird nach der Erfindung dadurch gelöst, daß das Schloß außerhalb der Mulde und des Handhebels in der Schloßplatte angeordnet ist, daß das Schloß einen in der Schloßplatte verstellbaren Schieber mit dem in die Mulde eingreifenden Halteelement steuert, daß der Schieber mittels Druckfedern in der Sperrstellung gehalten ist, in der das in die Mulde ragende Halteelement einen Halteansatz des eingeschwenkten Handhebels hintergreift, und daß in der Öffnungsstellung des Schlosses mittels einnes Schaltnockens des Schlosses der Schieber entgegen der Wirkung der Druckfedern so verstellt ist, daß das Halteelement den Halteansatz des Handhebels freigibt.

Da der Handhebel kein Schloß mehr trägt, kann er sehr griffig gestaltet werden. In der Schließstellung liegt er in der Mulde der Schloßplatte, so daß die kleine Bauhöhe in der Schließstellung aufrecht erhalten wird. Da das Schloß jetzt dauernd in dem Durchbruch des Türblattes verbleibt, bereitet die Abdichtung keine Schwierigkeiten mehr und mit dem in der Schloßplatte verstellbaren Schieber kann das Schloß auf einfache Weise die Arretierung und Freigabe des Handhebels steuern. Der Handhebel braucht nur noch einen Halteansatz für das Halteelement des Schiebers aufweisen. Die Druckfedern stellen sicher, daß der Schieber stets mit dem Schloß in Wirkverbindung steht.

Es hat sich eine Ausgestaltung als zweckmäßig erwiesen, die dadurch gekennzeichnet ist, daß das Schloß in einer Verdickung der rechteckförmigen Schloßplatte angeordnet ist, die sich an das obere, schwenkbar gelagerte Ende des Handhebels anschließt.

Damit der an der Betätigungswelle angelenkte Handhebel die Bauhöhe des Verschlusses nicht zu stark beeinflußt, ist nach einer weiteren Ausgestaltung vorgesehen, daß der Handhebel im Bereich der Anlenkstelle an der Betätigungswelle auf einer Rückseite in der Dicke reduziert ist, und daß der Handhebel im Bereich der Anlenkstelle eine rückseitige Ausnehmung aufweist, in die das Ende der Betätigungswelle ragt und in der der Lagerbolzen für die Schwenklagerung angeordnet ist.

Eine automatische Verriegelung des Handhebels in der Schloßstellung ergibt sich nach einer Ausgestaltung dadurch, daß das Halteelement als Haltebolzen mit Ringnut ausgebildet ist, der an dem in die Mulde ragenden und dem Handhebel zugekehrten Ende in eine kegelförmige Einrastspitze ausläuft und daß der Halteansatz des Handhebels als Haltestift ausgebildet ist, der in einer Ausnehmung des Handhebels so angeordnet ist, daß dieser in der eingeschwenkten Stellung des Handhebels bei freigegebenem Schieber, d.h. in der Öffnungsstellung des Schlosses, in die Ringnut des Haltebolzens einrastet.

Die Verstellung des Schiebers mit dem Halteelement durch das Schloß ist nach einer Ausgestaltung so gelöst, daß das Schloß an der Rückseite der Schloßplatte so vorsteht, daß der Schaltnocken mit einem Stellansatz des Schiebers in Wirkverbindung kommt, der an der Rückseite der Schloßplatte herausgeführt ist.

Die Unterbringung des Schiebers in der Schloßplatte ist nach einer Ausgestaltung so ausgeführt, daß der Schieber als Rahmen ausgebildet ist, dessen Längsschenkel in Vertiefungen auf der Rückseite der Schloßplatte verstellbar geführt sind und der die Betätigungswelle mit einem Schubstangen-Stellglied und das Schloß umschließt, wobei die Querschenkel des Rahmens in Ausnehmungen der Schloßplatte begrenzt verstellbar sind. Dabei ist der obere Querschenkel des Rahmens als Stellansatz ausgebildet und der untere Querschenkel trägt das Halteelement.

Für den Einbau eines Zylinderschlosses in die Schloßplatte ist nach einer Ausgestaltung vorgesehen, daß die Verdickung der Schloßplatte eine durchgehende Aufnahme für den Einbau eines als Zylinderschloss ausgebildeten Schlosses aufweist und daß auf der Rückseite der Schloßplatte im Bereich dieser Aufnahme Befestigungsflansche zum Anbringen des Zylinderschlosses angebracht sind.

Ist nach einer weiteren Ausgestaltung vorgesehen, daß die Betätigungswelle des Schubstangen-Stellgliedes durch einen auf die Rückseite der Schloßplatte angebrachten Führungsblock hindurch geführt und drehfest mit einen als Zahnrad ausgebildeten Schubstangen-Stellglied verbunden ist und daß Seitenschenkel eines Führungsbügels zu beiden Längsseiten des Führungsblockes Aufnahmen für hochkant stehende, mit Verzahnungen versehene Schubstangen begrenzen, dann können die Schubstangen direkt mit dem Schubstangen-Stellglied in Eingriff gebracht werden, wobei sie durch den Führungsblock und den Führungsbügel eindeutig geführt sind.

Die Enden der Schubstangen sind zweckmäßigerweise an beiden Schmalseiten mit Verzahnungen versehen, damit sie für links und rechts angeschlagene Schaltschranktüren verwendbar sind. Dabei kann die Ausgestaltung einmal in der Weise vorgenommen werden, daß die mit den Verzahnungen versehenen Enden von zwei gleichen Schubstangen um die halbe Breite des Führungsblockes seitlich versetzt sind und daß die beiden Enden der um 180° verdrehten Schubstangen in den beiden Aufnahmen zwischen dem Führungsblock und den Seitenschenkeln des Führungsbügels geführt sind und mit dem als Zahnrad ausgebildeten Schubstangen-Stellglied im Eingriff stehen, oder in der Weise, daß eine durchgehende Schubstange verwendet ist, die im mittleren Bereich einen um die halbe Breite des Führungsblockes seitlich versetzten Verzahnungsabschnitt aufweist, der an beiden Schmalseiten mit Verzahnungen versehen ist und daß die Schubstange in zwei um 180° verdrehten Stellungen in die eine oder andere der durch den Führungsblock und die Seitenschenkel des Führungsbügels gebildeten Aufnahmen einsetzbar und mit dem als Zahnrad ausgebildeten Schubstangen-Stellglied in Eingriff bringbar ist.

Die Erfindung wird anhand von in den Zeichnungen dargestellten Ausführungsbeispielen näher erläutert. Es zeigt:
Fig. 1 in perspektivischer Vorderansicht den Verschluß nach der Erfindung,
Fig. 2 in perspektivischer Rückansicht einen Verschluß, bei dem die als Schubstangen ausgebildeten Stangen und das Zylinderschloß noch nicht angebracht sind,
Fig. 3 in perspektivischer Rückansicht einen Verschluß mit eingebautem Zylinderschloß und zwei angedeuteten Schubstangen,
Fig. 4 einen Teilschnitt durch die Anlenkstelle des Handhebels,
Fig. 5 einen Teilschnitt durch die Anlenkstelle des Handhebels mit einer anders gestalteten Druckfeder,
Fig. 6 einen Teilschnitt, der die Verriegelung des Handhebels mittels eines Haltebolzens und eines Haltestiftes erkennen läßt,
Fig. 7 schematisch die Wirkverbindung zwischen dem als Zahnrad ausgebildeten Schubstangen-Stellglied und zwei gleichen Schubstangen
Fig. 8 schematisch die Wirkverbindung zwischen einer durchgehenden Schubstange und dem als Zahnrad ausgebildeten Schubstangen-Stellglied.
Fig. 9 eine perspektivische Teilansicht des Türblattes mit den beiden Durchbhrüchen und
Fig. 10 eine andere Art der Abdeckung des Führungsblockes und des Schubstangen-Stellgliedes.

Bei dem Ausführungsbeispiel nach Fig. 1 bis 3 ist die rechteckige Form der Schloßplatte 10, die auf das Türblatt aufsetzbar ist, erkennbar. In die Vorderseite der Schloßplatte 10 ist die Mulde 11 eingelassen, die den Handhebel 25 versenkt aufnimmt. Die Schloßplatte 10 wird so befestigt, daß das angelenkte Ende des Handhebels 25 oben angeordnet ist, wie der angedeutete Lagerbolzen 26 erkennen läßt. Über dem Handhebel 25 ist die Schloßplatte 10 mit der Verdickung 12 versehen, deren Vorderseite bündig mit dem in die Mulde 11 eingeschwenkten und darin arretierten Handhebel 25 abschließt. In dieser Verdickung 12 ist das Zylinderschloß 20 bündig eingebaut.

Wie Fig. 2 zeigt, weist die Verdickung 12 die durchgehende Aufnahme 13 für das Zylinderschloß 20 auf, wobei auf der Rückseite im Bereich dieser Aufnahme 13 die Befestigungsflansche 14 angebracht sind, an denen das Zylinderschloß 20 festgeschraubt werden kann, wie Fig. 3 zeigt. Das obere Ende des Handhebels 25 ist in der Dicke abgesetzt, wie Fig. 1 zeigt, und weist auf der Rückseite die Ausnehmung 56 auf. In diese Ausnehmung 56 ragt das Ende der Betätigungswelle 27 des Schubstangen-Stellgliedes 31. Der Lagerbolzen 26 legt das obere Ende des Handhebels 25 schwenkbar an dem Ende der Betätigungswelle 27 fest, so daß er aus der Mulde 11 der Schloßplatte 10 herausgeschwenkt werden kann, wie mit der gestrichelten Darstellung und mit dem Bezugszeichen 25' gekennzeichneten Stellung in Fig. 1 angedeutet ist. Die Betätigungswelle 27 ist durch den Führungsblock 33 hindurch geführt, der auf der Rückseite der Schloßplatte 10 angebracht oder einstückig angeformt ist. Der Führungsbügel 34 umschließt mit seinen Seitenschenkeln 35 und 36 den Führungsblock 33 an seinen Längsseiten und bildet mit diesen Aufnahmen für hochkant stehend eingebrachte Schubstangen 40 und 42. Als Schubstangen-Stellglied 31 wird ein Zahnrad verwendet, das auf das aus dem Führungsblock 33 ragende Ende der Betätigungswelle 27 drehfest aufgebracht ist. Dabei wird das Zahnrad mittels eines an sich bekannten Sicherungsringes, der in die Ringnut 32 eingerastet wird, axial auf der Betätigungswelle 27 festgehalten. Die Schubstangen 40 und 42 tragen Verzahnungen 41 und 43 und stehen darüber mit dem Zahnrad im Eingriff, so daß bei einer Verdrehung der Betätigungswelle 27 die Schubstangen 40 und 42 entsprechend axial und gegenläufig verstellt werden. Die Verdrehung der Betätigungswelle 27 wird mit dem Handhebel 25 ausgeführt, der in der Schließstellung des Zylinderschlosses 20 in der Mulde 11 arretiert ist.

Wie der Teilschnitt nach Fig. 6 zeigt, ist in der Schloßplatte 10 der Schieber 15 mit dem Halteelement 22 verstellbar geführt. Dabei ragt das Halteelement 22 durch den Durchbruch 23 in die Mulde 11 der Schloßplatte 10. Der Handhebel 25 trägt auf seiner dem Boden der Mulde 11 zugekehrt, die Ausnehmung 30, in der als Halteansatz 57 ein Haltestift angeordnet ist.

Das Halteelement 22 ist als Haltebolzen mit der Ringnut 24 ausgebildet, in die in der eingeschwenkten Stellung des Handhebels 25 der Haltestift einrastet. Dazu ist das dem Handhebel 25 zugekehrte Ende des Haltebolzens als kegelförmige Einrastspitze 49 ausgebildet.

Der Schieber 15 ist als Rahmen ausgebildet, dessen Längsschenkel in Vertiefungen auf der Rückseite der Schloßplatte 10 verstellbar geführt sind. Dabei stützt sich der Rahmen über die Druckfedern 16 so an der Schloßplatte 10 ab, daß er in Richtung der Schließstellung gezogen wird. Dabei können, wie die Fig. 2 und 3 zeigen, eine oder zwei Druckfedern 16 eingesetzt werden. Der untere Querschenkel des Rahmens trägt das Halteelement 22, das an der Vorderseite angebracht ist und durch den Durchbruch 23 in die Mulde 11 ragt. Der obere Querschenkel 18 des Rahmens ist als Stellansatz 17 ausgebildet, der an der Rückseite der Schloßplatte 10 absteht und mit dem Schaltnocken 21 des Zylinderschlosses 20 in Wirkverbindung kommen kann. In der in Fig. 3 gezeigten Öffnungsstellung hebt der Schaltnocken 21 des Zylinderschlosses 20 den Stellansatz 17 und damit den als Rahmen ausgebildeten Schieber 15 unter Spannung der Druckfedern 16 an. Dabei wird der Haltebolzen soweit verstellt, daß er den Haltestift freigibt. Der Handhebel 25 wird durch die Druckfeder 28 oder 29 ausgeschwenkt und nimmt die mit 25' gekennzeichnete Arbeitsstellung ein. Die Druckfeder 28 stützt sich als Schraubenfeder in einem Sackloch am Ende der Betätigungswelle 27 und auf der Innenseite der Ausnehmung 56 des Handhebels 25 so ab, daß der durch das Halteelement 22 des Schiebers 15 freigegebene Handhebel 25 automatisch ausgeschwenkt wird, wie Fig. 4 zeigt. Die Druckfeder 29 nach Fig. 5 ist als V-förmige Blattfeder ausgebildet, deren Schenkel sich in einer stirnseitigen Aussparung der Betätigungswelle 27 und an der Innenseite der Ausnehmung 56 des Handhebels 25 abstützen.

Die Schloßplatte 10 kann, wie Fig. 10 zeigt, rückseitig Gewindebohrungen 37 aufweisen, damit sie an dem Türblatt 50 nach Fig. 9 befestigt werden kann. In dem mit dem abgewinkelten Rand 53 versehenen Türblatt 50 sind entsprechende Befestigungsbohrungen 54 und 55 eingebracht. Die rechteckförmigen Durchbrüche 51 und 52 sind für die Durchführung der Betätigungswelle 27 mit dem Führungsblock 33 und das Zylinderschloß 20. Der Führungsblock 33 kann, wie Fig. 3 zeigt, auch mittels einer U-förmigen Abdeckkappe 38 abgedeckt werden, die mittels der Schraube 39 am Führungsblock 33 befestigt wird. Dann bilden die Seitenschenkel der Abdeckkappe 38 mit den Längsseiten des Führungsblockes 33 die Aufnahmen für die hochkant stehend eingeführten, im Querschnitt rechteckförmigen Schubstangen 40 und 42.

Wie Fig. 7 zeigt, können einheitlich ausgebildete Schubstangen 40 und 42 sowohl für links, als auch rechts angeschlagene Schaltschranktüren verwendet werden, wenn die Enden der Schubstangen 40 und 42 an beiden Schmalseiten mit Verzahnungen 41 und 43 versehen sind und wenn diese Enden um die halbe Breite des Führungsblockes 33 seitlich versetzt sind. Sind die beiden Schubstangen 40 und 42 in der ausgezogenen Stellung eingesetzt, dann werden diese bei Verdrehung des Schubstangen-Stellgliedes 31 im Uhrzeigersinn nach unten bzw. nach oben verstellt, während sie bei Verdrehung entgegen dem Uhrzeigersinn gerade umgekehrt verstellt werden. Werden die Schubstangen 40 und 42 in der gestrichelten Stellung eingesetzt, dann werden diese bei Verdrehung des Schubstangen-Stellgliedes 31 im Uhrzeigersinn nach oben bzw. nach unten verstellt, während sie bei Verdrehung entgegen dem Uhrzeigersinn wieder umgekehrt verstellt werden. In jedem Fall bleiben die hochkant stehenden Schubstangen 40 und 42 auf die Mittelachse des Verschlusses ausgerichtet. Jede Schubstange 40 und 42 kann daher so eingesetzt werden, wie es die Anschlagart der Schaltschranktüre erfordert.

Dasselbe gilt auch für einen Verschluß nach Fig. 8, bei dem eine durchgehende Schubstange 44 verwendet wird. Auch diese Schubstange 44 trägt in dem Verzahnungsabschnitt an beiden Schmalseiten eine Verzahnung 45 und 46. Der Verzahnungsabschnitt der Schubstange 44 ist wiederum um die halbe Breite des Führungsblockes 33 seitlich versetzt. Die Schubstange 44 kann um 180° gedreht wahlweise in die eine oder andere Aufnahme, die durch die Seitenschenkel 35 und 36 des Führungsbügels 34 oder einer entsprechenden Abdeckkappe gebildet werden, eingeführt werden. Dabei kommt die oben liegende Verzahnung 45 oder 46 mit dem als Zahnrad ausgebildeten Schubstangen-Stellglied 31 in Eingriff. In jedem Fall bleibt die Ausrichtung der Schubstange 44 auf die Mitte des Verschlusses erhalten.

Die Betätigungswelle 27 kann auch mit einem andersartigen Stellglied gekoppelt sein, an dem die Schubstangen über Stellhebel oder dgl. angelenkt sind. Darüber hinaus läßt sich der Verschluß auch für Drehstangen einsetzen. Die Drehbewegung der Betätigungswelle 27 wird dabei in eine Drehbewegung für die Drehstangen umgesetzt, was mittels an sich bekannter Kopplungselemente möglich ist.

Bei dem erläuterten Ausführungsbeispiel ist das Schloß als Zylinderschloß 20 ausgebildet. Es sind jedoch auch andere Betätigungseinsätze, wie Dreikant- oder Vierkant-Verschlüsse, in die die Schloßplatte 10 einsetzbar, die in derselben Weise den Schieber 15 verstellen können.

Damit auch das Schloß noch geschützt ist, sieht eine weitere Ausgestaltung vor, daß auf die Verdickung 12 der Schloßplatte 10 eine Abdeckkappe aufschiebbar ist, die das Schloß wahlweise abdeckt oder freigibt. Die Abdeckkappe kann auch an der Verdickung 12 der Schloßplatte 10 angelenkt sein und so ein- und ausgeklappt werden, um das Schloß abzudecken oder freizugeben.

Die Abdeckung kann außerdem zum Erreichen einer Schutzart für Staub und Feuchtigkeit verwendet werden.

## Patentansprüche

1. Verschluß für Schaltschranktüren und dgl. mit einer auf das Türblatt (50) aufsetzbaren Schloßplatte (10), die eine vorderseitige Mulde (11) zur versenkten Aufnahme eines Handhebels (25) aufweist, bei dem der Handhebel (25) an einer das Türblatt (50) und die Schloßplatte (10) durchdringenden Betätigungswelle (27) für das Stellglied (31) des Verschlusses senkrecht zu dessen Drehachse schwenkbar gelagert ist, bei dem der Handhebel (25) mittels eines Schlosses (20) in der Mulde (11) arretier- und freigebbar ist, bei dem das Schloß (20) das Türblatt (50) in einem weiteren Durchbruch (52) durchdringt und der Handhebel (25) an der Betätigungswelle (27) abgestützt und mittels einer Druckfeder (28,29) aus der Mulde (11) ausschwenkbar ist und bei dem das Schloß (20) ein Halteelement (22) steuert, das in der Schließstellung des Schlosses (20) den Handhebel (25) in der Mulde (11) festhält und in der Öffnungsstellung des Schlosses (20) zum Ausschwenken durch die Druckfeder (28,29) freigibt, dadurch gekennzeichnet,
daß das Schloß (20) außerhalb der Mulde (11) und des Handhebels (25) in der Schloßplatte (10) angeordnet ist, daß das Schloß (20) einen in der Schloßplatte (10) verstellbaren Schieber (15) mit dem in die Mulde (11) eingreifenden Halteelement (22) steuert,
daß der Schieber (15) mittels Druckfedern (16) in der Sperrstellung gehalten ist, in der das in die Mulde (11) ragende Halteelement (22) einen Halteansatz (57) des eingeschwenkten Handhebels (25) hintergreift, und
daß in der Öffnungsstellung des Schlosses (20) mittels eines Schaltnockens (21) des Schlosses (20) der Schieber (15) entgegen der Wirkung der Druckfedern (16) so verstellt ist, daß das Halteelement (22) den Halteansatz (57) des Handhebels (25) freigibt.

2. Verschluß nach Anspruch 1,
dadurch gekennzeichnet,
daß das Schloß in einer Verdickung (12) der rechteckförmigen Schloßplatte (10) angeordnet ist, die sich an das obere, schwenkbar gelagerte Ende des Handhebels (25) anschließt.

3. Verschluß nach Anspruch 1 oder 2,
dadurch gekennzeichnet,
daß der Handhebel (25) im Bereich der Anlenkstelle an der Betätigungswelle (27) auf seiner Rückseite in der Dicke reduziert ist.

4. Verschluß nach einem der Ansprüche 1 bis 3,
dadurch gekennzeichnet,
daß das Schloß an der Rückseite der Schloßplatte (10) so vorsteht, daß der Schaltnocken (21) mit einem Stellansatz (17) des Schiebers (15) in Wirkverbindung kommt, der an der Rückseite der Schloßplatte (10) herausgeführt ist.

5. Verschluß nach einem der Ansprüche 1 bis 4,
dadurch gekennzeichnet,
daß das Halteelement (22) als Haltebolzen mit Ringnut (24) ausgebildet ist, der an dem in die Mulde (11) ragenden und dem Handhebel (25) zugekehrten Ende in eine kegelförmige Einrastspitze (49) ausläuft, und
daß der Halteansatz (57) des Handhebels (25) als Haltestift ausgebildet ist, der in einer Ausnehmung (30) des Handhebels (25) so angeordnet ist, daß dieser in der eingeschwenkten Stellung des Handhebels (25) bei freigegebenem Schieber (15), d.h. in der Öffnungsstellung des Schlosses in die Ringnut (24) des Haltebolzens einrastet.

6. Verschluß nach einem der Ansprüche 1 bis 5,
dadurch gekennzeichnet,
daß der Handhebel (25) im Bereich der Anlenkstelle eine rückseitige Ausnehmung (56) aufweist, in die das Ende der Betätigungswelle (27) ragt und in der der Lagerbolzen (26) für die Schwenklagerung angeordnet ist.

7. Verschluß nach einem der Ansprüche 1 bis 6,
dadurch gekennzeichnet,
daß der Schieber (15) als Rahmen ausgebildet ist, dessen Längsschenkel in Vertiefungen auf der Rückseite der Schloßplatte (10) verstellbar geführt sind und der die Betätigungswelle (27) mit einem Schubstangen-Stellglied (31) und das Schloß umschließt, wobei die Querschenkel des Rahmens in Ausnehmungen der Schloßplatte (10) begrenzt verstellbar sind.

8. Verschluß nach einem der Ansprüche 1 bis 7,
dadurch gekennzeichnet,
daß der obere Querschenkel (18) des rahmenartigen Schiebers (15) als Stellansatz (17) ausgebildet ist und der untere Querschenkel das Halteelement (22) trägt.

9. Verschluß nach einem der Ansprüche 1 bis 8,
dadurch gekennzeichnet,
daß die Verdickung (12) der Schloßplatte (10) eine durchgehende Aufnahme (13) für den Einbau eines als Zylinderschlosses (20) ausgebildeten Schlosses aufweist und
daß auf der Rückseite der Schloßplatte (10) im Bereich dieser Aufnahme (13) Befestigungsflansche (14) zum Anbringen des Zylinderschlosses (20) angebracht sind.

10. Verschluß nach einem der Ansprüche 1 bis 9,
dadurch gekennzeichnet,
daß die Betätigungswelle (27) des Schubstangen-Stellgliedes (31) durch einen auf die Rückseite der Schloßplatte (10) angebrachten Führungsblock (33) hindurch geführt und drehfest mit einem als Zahnrad ausgebildeten Schubstangen-Stellglied (31) verbunden ist und
daß Seitenschenkel (35,36) eines Führungsbügels (34) zu beiden Längsseiten des Führungsblockes (33) Aufnahmen für hochkant stehende, mit Verzahnungen (41,43, 45,46) versehene Schubstangen (40,42,44) begrenzen.

11. Verschluß nach Anspruch 10,
dadurch gekennzeichnet,
daß die Schubstangen (40,42, 44) an beiden Schmalseiten mit Verzahnungen (41,43, 45,46) versehen sind.

12. Verschluß nach Anspruch 10 oder 11,
dadurch gekennzeichnet,
daß die mit den Verzahnungen (41,43) versehenen Enden von zwei gleichen Schubstangen (40,42) um die halbe Breite des Führungsblockes (33) seitlich versetzt sind und
daß die beiden Enden der um 180° verdrehten Schubstangen (40,42) in den beiden Aufnahmen zwischen dem Führungsblock (33) und den Seitenschenkeln (35,36) des Führungsbügels (34) geführt sind und mit dem als Zahnrad ausgebildeten Schubstangen-Stellglied (31) im Eingriff stehen (Fig. 7).

13. Verschluß nach Anspruch 10 oder 11,
dadurch gekennzeichnet,
daß eine durchgehende Schubstange (44) verwendet ist, die im mittleren Bereich einen um die halbe Breite des Führungsblockes (33) seitlich vesetzten Verzahnungsabschnitt aufweist, der an beiden Schmalseiten mit Verzahnungen (45,46) versehen ist, und
daß die Schubstange (44,44') in zwei um 180° verdrehten Stellungen in die eine oder andere der durch den Führungsblock (33) und die Seitenschenkel (35,36) des Führungsbügels (34) gebildeten Aufnahmen einsetzbar und mit dem als Zahnrad ausgebildeten Schubstangen-Stellglied (31) in Eingriff bringbar ist (Fig. 8).

14. Verschluß nach einem der Ansprüche 1 bis 13,
dadurch gekennzeichnet,
daß das Schloß mittels einer auf die Verdickung (12) der Schloßplatte (10) aufsteckbaren oder daran angelenkten Abdeckkappe abdeck- und freigebbar ist.

## Claims

1. A closure arrangement for switch cabinet doors and the like comprising a lock plate (10) which can be fitted to the door leaf (50) and which has a recess (11) on its front side for receiving a hand lever (25) in sunk relationship therein, wherein the hand lever (25) is mounted to an actuating shaft (27), which passes through the door leaf (50) and the lock plate (10), for the control member (31) of the closure arrangement, pivotablv perpendicularly to the axis of rotation thereof, wherein the hand lever (25) can be locked and released in the recess (11) by means of a lock (20), wherein the lock (20) passes through the door leaf (50) in a further opening (52) therethrough and the hand lever (25) is supported against the actuating shaft (27) and can be pivoted out of the recess (11) by means of a compression spring (28, 29), and wherein the lock (20) controls a holding element (22) which in the closure position of the lock (20) holds the hand lever (25) fast in the recess (11) and in the open position of the lock (20) releases the hand lever for outward pivotal movement by the compression spring (28, 29), characterised in that the lock (20) is arranged outside the recess (11) and the hand lever (25) in the lock plate (10), that the lock (20) controls a slider (15) which is displaceable in the lock plate (10), with the holding element (22) which engages into the recess (11), that the slider (15) is held by means of compression springs (16) in the locking position in which the holding element (22) which projects into the recess (11) engages behind a holding projection (57) on the inwardly pivoted hand lever (25), and that in the open position of the lock (20) the slider (15) is displaced against the action of the compression springs (16) by means of a shift cam (21) of the lock (20) in such a way that the holding element (22) releases the holding projection (57) on the hand lever (25).

2. A closure arrangement according to claim 1 characterised in that the lock is arranged in a thickened portion (12) of the rectangular lock plate (10) which adjoins the upper pivotably mounted end of the hand lever (25).

3. A closure arrangement according to claim 1 or claim 2 characterised in that in the region of the location of its pivotal connection to the actuating shaft (27) the hand lever (25) is reduced in thickness on its rear side.

4. A closure arrangement according to one of claims 1 to 3 characterised in that the lock projects at the rear side of the lock plate (10) in such a way that the shift cam (21) comes into operative engagement with a displacement projection (17) of the slider (15), which sticks out at the rear of the lock plate (10).

5. A closure arrangement according to one of claims 1 to 4 characterised in that the holding element (22) is in the form of a holding pin with an annular groove (25) which terminates in a conical engagement tip portion (49) at the end which projects into the recess (11) and which is towards the hand lever (25), and that the holding projection (57) of the hand lever (25) is in the form of a holding pin which is so arranged in an opening (30) in the hand lever (25) that the latter engages into the annular groove (24) in the holding pin in the inwardly pivoted position of the hand lever (25) when the slider (15) is released, that is to say in the open position of the lock.

6. A closure arrangement according to one of claims 1 to 5 characterised in that in the region of the pivotal mounting location the hand lever (25) has an opening (56) at its rear side, into which the end of the actuating shaft (27) projects and in which the mounting pin (26) for the pivotal mounting is arranged.

7. A closure arrangement according to one of claims 1 to 6 characterised in that the slider (15) is in the form of a frame member whose longitudinal limbs are slidably guided in depressions on the rear side of the lock plate (10) and which embraces the lock and the actuating shaft (27) with a connecting rod control member (31), wherein the transverse limbs of the frame member are limitedly displaceable in openings in the lock plate (10).

8. A closure arrangement according to one of claims 1 to 7 characterised in that the upper transverse limb (18) of the frame-like slider (15) is in the form of the displacement projection (17) and the lower transverse limb carries the holding element (22).

9. A closure arrangement according to one of claims 1 to 8 characterised in that the thickened portion (12) of the lock plate (10) has a receiving means (13) extending therethrough for installation of a lock in the form of a cylinder lock (20), and that fixing flanges (14) for mounting the cylinder lock (20) are disposed on the rear side of the lock plate (10) in the region of said receiving means (13).

10. A closure arrangement according to one of claims 1 to 9 characterised in that the actuating shaft (27) of the connecting rod control member (31) is passed through a guide block (33) mounted on the rear side of the lock plate (10) and is non-rotatably connected to a connecting rod control member (31) which is in the form of a toothed wheel, and that side limbs (35, 36) of a U-shaped guide member (34) delineate at both longitudinal sides of the guide block (33) receiving means for connecting rods (40, 42, 44) which are disposed in an on-edge position and which are provided with tooth arrangements (41, 43, 45, 46).

11. A closure arrangement according to claim 10 characterised in that the connecting rods (40, 42, 44) are provided with tooth arrangements (41, 43, 45, 46) at both narrow sides.

12. A closure arrangement according to claim 10 or claim 11 characterised in that the ends, provided with the tooth arrangements (41, 43), of two identical connecting rods (40, 42) are laterally displaced by half the width of the guide block (33) and that the two ends of the connecting rods (40, 42) which are turned through 180° are guided in the two receiving means between the guide block (33) and the side limbs (35, 36) of the guide member (34) and are in engagement with the connecting rod control member (31) which is in the form of a toothed wheel (Figure 7).

13. A closure arrangement according to claim 10 or claim 11 characterised in that a continuous connecting rod (44) is used, which in the central region has a toothed portion which is laterally displaced by half the width of the guide block (33) and which is provided with tooth arrangements (45, 46) at both narrow sides, and that the connecting rod (44, 44') can be fitted in two positions which are turned through 180° into one or other of the receiving means formed by the guide block (33) and the side limbs (35, 36) of the guide member (34), and can be brought into engagement with the connecting rod control member (31) which is in the form of a toothed wheel (Figure 8).

14. A closure arrangement according to one of claims 1 to 13 characterised in that the lock can be covered or exposed by means of a cover cap which can be fitted on to the thickened portion (12) of the lock plate (10) or which is pivotally mounted thereto.

## Revendications

1. Fermeture pour portes d'armoires de commande, armoires électriques et similaires, comportant une plaque (10) de serrure, qui présente du côté antérieur une cuvette (11) destinée à loger et encastrer une poignée (25), fermeture dans laquelle cette poignée (25) est articulée, sur une tige (27) d'actionnement de l'organe (31) de manoeuvre de la fermeture, tige qui passe dans le panneau (50) de la porte et dans cette plaque (10), perpendiculairement à l'axe de pivotement de cet organe ; dans laquelle la poignée (25) peut être bloquée dans la cuvette (11), ou libérée, au moyen d'une serrure (20) ; dans laquelle cette serrure (20) traverse le panneau (50) de la porte par une autre découpure (52) et la poignée (25) est appuyée sur la tige (27) d'actionnement et peut, à l'aide d'un ressort (28, 29) de compression, se redresser en pivotant et sortir de la cuvette (11) ; et dans laquelle la serrure (20) commande un élément (22) d'arrêt qui, dans la position de fermeture de cette serrure, retient la poignée (25) dans la cuvette (11) et, dans la position d'ouverture de la serrure (20), libère cette poignée (25) de façon qu'elle se relève en pivotant grâce à des ressorts (28, 29) de compression, fermeture caractérisée en ce que
- la serrure (20) est disposée dans la plaque (10), extérieurement à la cuvette (11) et à la poignée (25) ;
- cette serrure (20) commande un coulisseau (15), qui peut se déplacer dans la plaque (10) et qui porte l'élément (22) d'arrêt, lequel pénètre dans la cuvette (11) ;
- le coulisseau (15) est maintenu au moyen de ressorts (16) de compression dans la position de blocage dans laquelle l'élément (22) d'arrêt, qui pénètre dans la cuvette (11), est retenu par un ergot (57) d'arrêt de la poignée (25) rabattue ; et
- dans la position d'ouverture de la serrure (20), le coulisseau (15) est déplacé, contre l'action de ressorts (16), au moyen d'un mentonnet (21) de cette serrure (20) de façon que l'élément (22) d'arrêt libère l'ergot (57) de la poignée (25).

2. Fermeture selon la revendication 1, caractérisée en ce que la serrure (20) est disposée dans une partie (12) plus épaisse de la plaque (10) de serrure rectangulaire, adjacente à l'extrémité supérieure articulée de la poignée (25).

3. Fermeture selon la revendication 1 ou 2, caractérisée en ce que l'épaisseur de la poignée (25) est réduite à l'arrière dans la zone de son articulation sur la tige (27) d'actionnement.

4. Fermeture selon l'une des revendications 1 à 3, caractérisée en ce que la serrure fait saillie du dos de la plaque (10) de serrure, de façon que son mentonnet (21) vienne en contact avec une patte (17) du coulisseau (15), laquelle fait saillie en arrière de la plaque (10).

5. Fermeture selon l'une des revendications 1 à 4, caractérisée en ce que l'élément (22) d'arrêt a la configuration d'un goujon à gorge (24) annulaire, qui se termine par une pointe (49) conique d'enclenchement à son extrémité qui pénètre dans la cuvette et qui est tournée vers la poignée (25); et en ce que l'ergot (57) d'arrêt de cette poignée (25) a la conformation d'une broche, qui est disposée dans une cavité (30) de ladite poignée (25) de façon à s'enclencher dans la gorge (24) du goujon d'arrêt lorsque la poignée (25) est rabattue et que le coulisseau (15) est libéré, c'est-à-dire dans la position d'ouverture de la serrure.

6. Fermeture selon l'une des revendications 1 à 5, caractérisée en ce que la poignée (25) comporte au dos, dans la zone de son articulation, une cavité (56), dans laquelle l'extrémité de la tige (27) d'actionnement pénètre et dans laquelle le pivot (26) d'articulation est disposé.

7. Fermeture selon l'une des revendications 1 à 6, caractérisée en ce que le coulisseau (15) a la forme d'un cadre, dont les grands côtés peuvent coulisser dans des mortaises du dos de la plaque (20) de serrure et qui entoure la tige (27) d'actionnement portant un organe (31) de manoeuvre des barres coulissantes de verrouillage ainsi que la serrure, les traverses de ce cadre pouvant se déplacer, sur une distance limitée, dans des dégagements de la plaque (10) de serrure.

8. Fermeture selon l'une des revendications 1 à 7, caractérisée en ce que la traverse (18) supérieure du coulisseau (15) en forme de cadre forme une patte (17) de manoeuvre et sa traverse inférieure porte l'élément (22) d'arrêt.

9. Fermeture selon l'une des revendications 1 à 8, caractérisée en ce que la partie (12) épaisse de la plaque (10) de serrure est percée d'un logement (13) destiné à la mise en place d'une serrure conformée en serrure (20) cylindrique, et en ce que des pattes (14) de fixation, destinées à maintenir cette serrure (20), sont appliquées au dos de cette plaque (10) près de ce logement (13).

10. Fermeture selon l'une des revendications 1 à 9, caractérisée en ce que la tige (27) d'actionnement de l'organe (31) de manoeuvre des barres de verrouillage passe dans un bloc-guide (33) appliqué contre le dos de la plaque (10) de serrure et est solidaire en rotation de cet organe de manoeuvre en forme de roue dentée, et en ce que les branches latérales (35, 36) d'un étrier (34) de guidage délimitent, des deux côtés longs de ce bloc-guide (33), des logements pour des barres (40, 42, 44) coulissantes de verrouillage, disposées sur chant et comportant des dentures (41, 43 ; 45, 46).

11. Fermeture selon la revendication 10, caractérisée en ce que les barres (40, 42, 44) de verrouillage portent des dentures (41, 43 ; 45, 46) sur leurs deux petits côtés.

12. Fermeture selon la revendication 10 ou 11, caractérisée en ce que les extrémités, portant des dentures (41, 43), de deux barres (40, 42) de verrouillage identiques sont décrochées latéralement de la moitié de la largeur du bloc-guide (33) et
en ce que les deux extrémités de ces barres (40, 42), disposées à 180° l'une de l'autre, sont guidées dans les deux logements formés entre le bloc-guide (33) et les branches (35, 36) latérales de l'étrier (34) de guidage et sont en prise avec l'organe (31) de manoeuvre des barres, conformé en roue dentée (figure 7).

13. Fermeture selon la revendication 10 ou 11, caractérisée en ce qu'il est utilisé une barre (44) de verrouillage traversière, qui comporte au milieu un tronçon denté, décroché latéralement de la moitié de la largeur du bloc-guide (33) et portant sur ses deux petits côtés des dentures (45, 46) et
en ce que cette barre (44, 44') peut être placée, dans deux positions à 180° l'une de l'autre, dans l'un ou l'autre des logements formés par ce bloc-guide (33) et les branches latérales (35, 36) de l'étrier (34) de guidage et être mises en prise avec l'organe (31) de manoeuvre des barres en forme de roue dentée (figure 8).

14. Fermeture selon l'une des revendications 1 à 13, caractérisée en ce que la serrure peut être recouverte, ou dégagée, au moyen d'un capot, qui peut être fixé à la partie (12) épaisse de la plaque (10) de serrure ou y être articulé.
